# EUROPÄISCHE PATENTSCHRIFT

(11) **EP 0 878 237 B1**
(45) Veröffentlichungstag und Bekanntmachung des Hinweises auf die Patenterteilung: **11.07.2001**
(21) Anmeldenummer: 98110812.9
(22) Anmeldetag: 17.02.1995
(51) Int. Cl.: B05B 1/18, B05B 15/02

(54) **Bodenteil für einen Brausekopf sowie Brausekopf**
Base part for spray head, and spray head
Fond pour pomme de douche et pomme de douche

(30) Priorität: 17.02.1994 DE 4404966; 04.06.1994 DE 4419696
(43) Veröffentlichungstag der Anmeldung: 18.11.1998
(62) Teilanmeldung aus: 95912160.9
(73) Patentinhaber: Ideal-Standard GmbH & Co. OHG, 53121 Bonn (DE)
(72) Erfinder: Bergmann, Konrad, Dr.-Ing., 54338 Schweich (DE); Fait, Claudio, 20149 Milano (IT); Läller, Klaus-Jürgen, 53340 Meckenheim (DE)
(74) Vertreter: Gesthuysen, von Rohr & Eggert

(56) Entgegenhaltungen:
- DE-U- 9 303 986
- US-A- 2 559 894
- US-A- 5 246 301

## Beschreibung

Die Erfindung betrifft einen Brausekopf mit einem Wasserdurchtrittsöffnungen aufweisenden Bodenteil aus einem elastischen Material, wobei die Wasserdurchtrittsöffnungen an der Unterseite des Brausekopfes austreten und über die Unterseite überstehen.

Brauseköpfe sind als Teil einer Brause in fast jedem Haushalt zu finden und seit Jahrzehnten bekannt. Probleme ergeben sich bei Brauseköpfen insbesondere bei hartem bis sehr hartem Leitungswasser, aus dem sich sehr rasch und massiv Kalkablagerungen ausscheiden. Die Kalkablagerungen setzen die Wasserdurchtrittsöffnungen zu und beeinträchtigen wesentlich die Funktion des Brausekopfes.

Um die an sich nicht zu verhindernden Kalkablagerungen zu beseitigen, sind bereits verschiedene Vorschläge gemacht worden.

Aus der EP - A- 0 443 538 ist bereits ein Brausekopf der eingangs beschriebenen Art bekannt, wobei am Bodenteil angeformte Zapfen vorgesehen sind, durch die die Wasserdurchtrittsöffnungen hindurchgeführt sind und die über die Unterseite des Brausekopfes überstehen. Durch ein manuelles "Rubbeln" über die elastisch verformbaren Enden der Zapfen soll eine Entfernung der Kalkverkrustungen möglich sein.

Auf einem ähnlichen Prinzip beruht der aus der EP - A - 0 435 031 bekannte Brausekopf, an dessen Bodenteil schlauchartige Austrittsöffnungen aus einem Werkstoff mit einer Materialhärte von 20 bis 100 Shore vorgesehen sind. Durch manuelles "Rubbeln" an den schlauchartigen Austrittsöffnungen soll in diesen abgelagerter Kalk abgelöst werden.

Sowohl in der EP - A - 0 443 538 als auch in der EP - A - 0 435 031 stehen also die Wasserdurchtrittsöffnungen über zapfen- oder schlauchartige Verlängerungen über die Unterseite des Brausekopfes über. Das Problem bei den bekannten zapfen- oder schlauchartigen Verlängerungen besteht darin, daß es beim manuellen "Rubbeln", insbesondere aufgrund der Dünnwandigkeit der Verlängerungen, zum Abknicken, Einreißen oder gänzlichem Abreißen der Verlängerungen kommen kann. Hierdurch kann nicht nur die Funktion des Brausekopfes, sondern auch die Möglichkeit der Beseitigung der Kalkablagerungen wesentlich beeinträchtigt werden.

Die Erfindung geht nun einen neuen Weg. Erfindungsgemäß ist bei dem eingangs beschriebenen Brausekopf vorgesehen, daß das Bodenteil einen etwa ringförmig ausgebildeten Vorsprung aufweist, der über die Unterseite des Brausekopfes übersteht, und daß die Wasserdurchtrittsöffnungen über die Länge des Vorsprungs verteilt sind. Bei der Erfindung wird also nach wie vor die Möglichkeit des manuellen "Rubbelns" ausgenutzt, um Kalkablagerungen in den Wasserdurchtrittsöffnungen zu beseitigen. Allerdings besteht bei dem erfindungsgemäßen Brausekopf mit dem wenigstens ein Ringsegment, vorzugsweise aber die Form eines geschlossenen Ringes aufweisenden Vorsprung nicht mehr die Gefahr der Beschädigung, die bei den zuvor erwähnten Verlängerungen gegeben ist. Durch den umlaufenden Vorsprung sind die Wasserdurchtrittsöffnungen derart verstärkt, daß die Gefahr der Beschädigung des Bodenteils beim "Rubbeln" nicht mehr besteht. Da der Vorsprung aber aus dem gleichen elastischen Material besteht wie das Bodenteil, läßt sich der ringförmige Vorsprung ohne weiteres durch manuelles "Rubbeln" elastisch verformen, wodurch die Kalkpartikel in den Wasserdurchtrittsöffnungen abgelöst und dann aus diesen herausfallen oder herausgespült werden.

Weitere Merkmale, Vorteile und Anwendungsmöglichkeiten der vorliegenden Erfindung ergeben sich aus den Unteransprüchen, der nachfolgenden Beschreibung von Ausführungsbeispielen anhand der Zeichnung und der Zeichnung selbst. Es zeigt
- Fig. 1: eine Querschnittsansicht eines erfindungsgemäßen Brausekopfes, in dem zwei unterschiedliche Ausführungsformen dargestellt sind,
- Fig. 2: eine perspektivische Querschnittsansicht eines nur teilweise dargestellten Bodenteils eines erfindungsgemäßen Brausekopfes,
- Fig. 3: eine Querschnittsansicht eines Teils eines erfindungsgemäßen Brausekopfes,
- Fig. 4: eine Querschnittsansicht eines Teils des Bodenteils eines erfindungsgemäßen Brausekopfes,
- Fig. 5: eine Querschnittsansicht eines anderen Teils des Bodenteils eines erfindungsgemäßen Brausekopfes,
- Fig. 6: eine schematische Darstellung des Strahlbildes des erfindungsgemäßen Brausekopfes,
- Fig. 7: eine Querschnittsansicht eines Teils des Bodenteils eines erfindungsgemäßen Brausekopfes,
- Fig. 8: eine gestreckte Ansicht eines ringförmigen Vorsprungs des Bodenteils eines erfindungsgemäßen Brausekopfes und
- Fig. 9: eine weitere gestreckte Ansicht einer anderen Ausführungsform des Bodenteils eines erfindungsgemäßen Brausekopfes.

In Fig. 1 ist ein erfindungsgemäßer Brausekopf 1 in Querschnittsansicht dargestellt. Der Brausekopf 1, dessen grundsätzlicher Aufbau an sich bekannt ist, weist eine Wasserzuführung 2 auf. Weiterhin ist der Brausekopf 1 mit einem Wasserdurchtrittsöffnungen 3 aufweisenden Bodenteil 4 versehen. Das Bodenteil 4 besteht aus elastischem Material, vorzugsweise mit einer Materialhärte von 20 bis 120 Shore. Die Wasserdurchtrittsöffnungen 3 treten an der Unterseite 5 des Brausekopfes 1 aus. Außerdem stehen die Wasserdurchtrittsöffnungen 3 zumindest bei der rechten Ausführungsform gemäß Fig. 1 über die Unterseite 5 des Brausekopfes 1 über. Bei der in der Fig. 1 dargestellten linken Ausrührungsform stehen demgegenüber die Wasserdurchtrittsöffnungen 3, wenn überhaupt, nur ganz geringfügig über die Unterseite 5 des Brausekopfes 1 über. Das Bodenteil 4 ist im Brausekopf 1 gehalten und steht mit der Wasserzuführung 2 in Verbindung.

Wesentlich ist nun, daß das Bodenteil 4 wenigstens einen etwa ringförmig ausgebildeten Vorsprung 6 aufweist, der über die Unterseite 5 des Brausekopfes 1 übersteht, wobei die Wasserdurchtrittsöffnungen 3 über die Länge des Vorsprungs 6 verteilt angeordnet sind. Der Vorsprung 6 weist wenigstens ein Ringsegment auf, das sich zumindest über einen Teil der Unterseite 5 des Brausekopfes 1 umfangartig erstreckt. Vorzugsweise weist der Vorsprung 6 aber die Form eines geschlossenen Ringes auf, der umfangsmäßig an der Unterseite 5 des Brausekopfes 1 angeordnet ist. Im übrigen versteht es sich aber auch, daß der Vorsprung 6 die Form eines geöffneten Ringes haben kann.

Der ringförmige Vorsprung 6, der an sich aus Vollmaterial besteht und lediglich an einigen Stellen von den Wasserdurchtrittsöffnungen 3 durchstoßen ist, kann aufgrund der Materialeigenschaften des Bodenteils 4 ohne weiteres manuell durch "Rubbeln" verformt werden, wobei sich auch die Wasserdurchtrittsöffnungen 3 in ihrer Form verändern, was zur Folge hat, daß sich darin abgelagerter Kalk löst und ausgetragen wird. Die Wasserdurchtrittsöffnungen 3 treten jeweils an der höchsten Stelle des Vorsprungs 6 aus, sind also zumindest in Umfangsrichtung von vergleichsweise viel elastischem Material des Bodenteils 4 umgeben, so daß ein Abbrechen bzw. eine Beschädigung des Vorsprungs 6 beim "Rubbeln" nicht zu befürchten ist.

Um eine gute Wasserverteilung des Brausekopfes 1 zu gewährleisten, bietet es sich an, die Wasserdurchtrittsöffnungen 3 über den Umfang des Vorsprungs 6 gleichmäßig zu verteilen. Dabei ist festgestellt worden, daß es für ein gutes Strahlergebnis ausreichend ist, wenn die einzelnen Wasserdurchtrittsöffnungen 3 um einen Bogenwinkel von 6° beabstandet sind. Auf diese Weise erhält man also 60 Wasserdurchtrittsöffnungen 3, wobei aufgrund der erfindungsgemäßen Funktion sichergestellt ist, daß immer alle 60 Wasserdurchtrittsöffnungen 3 nach gelegentlichem "Rubbeln" durchströmt werden.

Wie insbesondere aus Fig. 2 erkennbar ist, ist nicht nur der Vorsprung 6 ringförmig ausgebildet, sondern auch das Bodenteil 4. Es ist also nicht unbedingt erforderlich, daß sich das Bodenteil 4 über die gesamte Fläche der Unterseite 5 des Brausekopfes 1 erstreckt. Durch das ringförmige Bodenteil 4 ist es also möglich, die eigentliche Brausefunktion in den Bereich des äußeren Umfanges des Brausekopfes 1 zu verlegen, während der mittige Bereich für mögliche andere Funktionen des Brausekopfes 1 zur Verfügung steht.

Wie insbesondere in den Fig. 1 bis 3 erkennbar ist, weist das Bodenteil 4 einen im Querschnitt etwa U-förmig ausgebildeten Bereich 7 auf, an den sich bei den Ausführungsformen der Fig. 1 (rechte Darstellung) sowie Fig. 2 und 3 der Vorsprung 6 anschließt. Durch die U-förmige Ausbildung des Bereichs 7 läßt sich das Bodenteil 4 in besonders einfacher Weise in einem im Gehäuse des Brausekopfes 1 vorgesehenen Ringkanal 8 halten, worauf weiter unten noch näher eingegangen wird. Außerdem läßt sich der Vorsprung 6 aufgrund des U-förmigen Bereichs 7 in den Brausekopf 1 hineindrücken, was das Ablösen von Kalk erleichtert. Es versteht sich, daß das Bodenteil 4 aber auch an sich als Ringscheibe ausgebildet sein kann, an die sich der Vorsprung 6 nach unten hin anschließt. Statt einer seitlichen Klemmung über einen U-förmigen Bereich ist das Bodenteil 4 dann in entsprechender Weise im Gehäuse des Brausekopfes 1 zu halten bzw. zu klemmen. Wichtig ist, daß der Vorsprung 6 nicht nur hin- und herbewegbar, sondern auch in den Brausekopf 1 hineindrückbar ist.

Die Wasserdurchtrittsöffnungen 3 weisen einen sich in Durchflußrichtung verengenden Abschnitt 9 auf. Dieser sich verengende Abschnitt 9 wirkt in Art einer Venturi-Düse, führt also zur Beschleunigung des Wassers. Der Vorteil dieses sich verengenden Abschnitts 9 liegt darin, daß auch bei einer geringen Wassermenge ein recht kräftiger Wasserstrahl erzeugt werden kann. Der sich verengende Abschnitt 9 schließt sich unmittelbar an den U-förmigen Bereich 7 an. An den sich verengenden Abschnitt 9 schließt sich ein Austrittsabschnitt 10 an. In seinem Endbereich 11 ist der Austrittsabschnitt 10 entsprechend der gewünschten Wasseraustrittsrichtung angeschrägt. Dabei zeigt ein Vergleich der Fig. 3, 4 und 5, daß der Austrittsabschnitt 10 in seinem Endbereich 11 bei unterschiedlichen Wasserdurchtrittsöffnungen 3 auch unterschiedlich ausgebildet sein kann.

Vorzugsweise ist, um ein gutes Strahlbild des Brausekopfes 1 zu erhalten, vorgesehen, daß einander benachbarte Wasserdurchtrittsöffnungen 3 unterschiedliche Wasserstrahlrichtungen aufweisen. Dies wird über entsprechende Anschrägungen 12 im Endbereich 11 der jeweiligen Wasserdurchtrittsöffnungen 3 erreicht. Bei Versuchen ist festgestellt worden, daß gute Strahlergebnisse erreicht werden, wenn die Wasserstrahlrichtung der einzelnen Wasserdurchtrittsöffnungen 3 zwischen 0 und 16° liegt, wobei in einer besonders bevorzugten Ausrührungsform ein sich periodisch wiederholendes Strahlbild mit Wasserstrahlrichtungen der einzelnen Wasserdurchtrittsöffnungen 3 von 8°, 5°, 8°, 5°, 8° und 2° vorgesehen ist (vgl. Fig. 6). Bei dem erwähnten Bogenwinkel von 6° ist dieses Strahlbild zehnfach im Vorsprung 6 vorgesehen, so daß dreißig Wasserdurchtrittsöffnungen 3 mit einer Neigung von 8° gegenüber der Senkrechten, zwanzig Wasserdurchtrittsöffnungen 3 mit einer Neigung von 5° und zehn Wasserdurchtrittsöffnungen 3 mit einer Neigung von 2° vorgesehen sind. Im dargestellten Ausführungsbeispiel weist der in Fig. 3 dargestellte Endbereich 11 eine Anschrägung 12 mit einem Winkel von 16° auf, so daß sich eine Wasserstrahlrichtung von 8° ergibt. In Fig. 4 weist die Anschrägung 12 im Endbereich 11 einen Winkel von 10° auf, so daß sich hier eine Wasserstrahlrichtung von 5° ergibt. Schließlich ist bei der in Fig. 5 dargestellten Ausführungsform die Anschrägung 12 unter einem Winkel von 4° gegenüber der Senkrechten geneigt, so daß sich eine Wasserstrahlrichtung von 2° ergibt. Der sich verengende Abschnitt 9 ist bei jeder einzelnen Wasserdurchtrittsöffnung 3 gleich. In Abhängigkeit von der gewünschten Wasserstrahlrichtung ist der Austrittsabschnitt 10 bei den einzelnen Wasserdurchtrittsöffnungen 3 unterschiedlich ausgebildet, der Endbereich 11 also länger oder kürzer.

Aufgrund der unterschiedlichen Ausbildung der Austrittsabschnitte 10 bzw. der einzelnen Endbereiche 11 können sich unterschiedliche Strömungswiderstände ergeben. Die Wasserdurchtrittsöffnungen 3 sind jedoch derart ausgebildet, daß sich unabhängig von der Wasserstrahlrichtung eine gleiche Durchflußrate ergibt. Dies ist dadurch realisiert, daß die untere Fläche der Wasserdurchtrittsöffnungen 3 im Bereich des Austritts den gewünschten Erfordernissen entsprechend unter einem kleinen Winkel α von 0 bis 1° angeschrägt ist. Hierdurch ergibt sich im Bereich der Anschrägung 12 anschließend an den Endbereich 11 ein Überstand 13, durch den sich die Wasserdurchtrittsöffnung 3 verengt.

Wie sich insbesondere aus den Fig. 8 und 9 ergibt, ist innenseitig und/oder außenseitig des Vorsprungs 6 und/oder des Bodenteils 4 wenigstens eine Ausbuchtung 14 vorgesehen. Die Ausbuchtungen 14 haben nicht nur einen ästhetischen Effekt, sie vermitteln nämlich beim Abstreifen von Kalk den Eindruck des "Rubbelns", sondern dienen auch dazu, ein Verschieben des ringförmigen Bodenteils 4 innerhalb des Brausekopfes 1 zu vermeiden. Außerdem ergibt sich aus den Fig. 8 und 9, daß die Wasserdurchtrittsöffnungen 3 zumindest an ihrem austrittsseitigen Ende eine Rechteckform aufweisen.

## Patentansprüche

1. Brausekopf (1) mit einem Wasserdurchtrittsöffnungen (3) aufweisenden Bodenteil (4) aus einem elastischen Material, wobei die Wasserdurchtrittsöffnungen (3) an der Unterseite (5) des Brausekopfes (1) austreten und über die Unterseite (5) überstehen, **dadurch gekennzeichnet,** daß das Bodenteil (4) wenigstens einen etwa ringförmig ausgebildeten Vorsprung (6) aufweist, der über die Unterseite (5) des Brausekopfes (1) übersteht, und daß die Wasserdurchtrittsöffnungen (3) über die Länge des Vorsprungs (6) verteilt sind.

2. Brausekopf nach Anspruch 1, dadurch gekennzeichnet, daß der Vorsprung (6) wenigstens ein Ringsegment aufweist, vorzugsweise aber die Form eines geschlossenen Ringes hat.

3. Brausekopf nach Anspruch 1 oder 2, dadurch gekennzeichnet, daß die Wasserdurchtrittsöffnungen (3) jeweils an der höchsten Stelle des Vorsprungs (6) austreten und die Wasserdurchtrittsöffnungen (3) vorzugsweise über den Umfang des Vorsprungs (6) gleichmäßig verteilt sind, vorzugsweise um einen Bogenwinkel von 6° beabstandet.

4. Brausekopf nach einem der Ansprüche 1 bis 3, dadurch gekennzeichnet, daß das Bodenteil (4) als Ring ausgebildet ist oder zumindest einen ringförmigen Abschnitt aufweist und vorzugsweise einen im Querschnitt etwa U-förmig ausgebildeten Bereich (7) aufweist, an den sich der Vorsprung (6) anschließt.

5. Brausekopf nach einem der Ansprüche 1 bis 4, dadurch gekennzeichnet, daß die Wasserdurchtrittsöffnungen (3) einen sich in Durchflußrichtung verengenden Abschnitt (9) aufweisen und sich an den verengenden Abschnitt (9) vorzugsweise ein Austrittsabschnitt (10) anschließt, der entsprechend der Wasserstrahlrichtung eine Anschrägung (12) aufweist.

6. Brausekopf nach einem der Ansprüche 1 bis 5, dadurch gekennzeichnet, daß benachbarte Wasserdurchtrittsöffnungen (3) unterschiedliche Wasserstrahlrichtungen aufweisen, die Wasserstrahlrichtung vorzugsweise der Wasserdurchtrittsöffnungen (3) zwischen 0 und 16° zur Senkrechten liegt, benachbarte Wasserdurchtrittsöffnungen (3) vorzugsweise ein sich periodisch wiederholendes Strahlbild mit Wasserstrahlrichtungen von 8°, 5°, 8°, 5°, 8° und 2° haben und die Wasserdurchtrittsöffnungen (3) vorzugsweise derart ausgebildet sind, daß sich unabhängig von der Wasserstrahlrichtung eine gleiche Durchflußrate der einzelnen Wasserdurchtrittsöffnungen (3) ergibt.

7. Brausekopf nach einem der Ansprüche 1 bis 6, dadurch gekennzeichnet, daß innenseitig und/oder außenseitig des ringförmigen Bodenteils (4) und/oder des Vorsprungs (6) wenigstens eine seitliche Ausbuchtung (14) vorgesehen ist.

## Claims

1. Shower head (1) with a bottom portion (4) made of an elastic material having water passage openings (3), wherein the water passage openings (3) are located on the bottom side (5) of the shower head (1) and project out of the bottom side (5), **characterized in** that the bottom portion (4) has at least one approximately annular projection (6) which projects out of the bottom side (5) of the shower head (1) and that the water passage openings (3) are distributed over the length of the projection (6).

2. Shower head according to claim 1, characterized in that the projection (6) has at least one ring segment, preferably, however, in the form of a closed ring.

3. Shower head according to claim 1 or 2, characterized in that the water passage openings (3) are located on the highest position of the projection (6) and the water passage openings (3) are evenly distributed preferably over the periphery of the projection (6) preferably separated at a 6° arc distance.

4. Shower head according to any of claims 1 to 3, characterized in that the bottom portion (4) is formed as a ring or at least has an annular shape and has a section (7) preferably having a U-shaped cross section from which the projection (6) extends.

5. Shower head according to any one of claims 1 to 4, characterized in that the water passage openings (3) have a section (9) which tapers in the flow direction and preferably an exit section (10) extending directly from the tapering section (9) and having a bevel (12) corresponding to the water jet direction.

6. Shower head according to any one of claims 1 to 5, characterized in that the water passage openings (3) have different water jet directions, the water jet direction preferably of the water passage openings (3) being between 0 and 16° to the vertical, adjacent water passage openings (3) having preferably a periodically repeating set of water jet directions of 8°, 5°, 8°, 5°, 8° and 2° and the water passage openings (3) being preferably formed in such a manner to provide a common exiting water flow rate independent of the water flow direction.

7. Shower head according to any one of claims 1 to 6, characterized in that at least one lateral bulge (14) is provided inside and/or outside of the annular bottom portion (4) and/or the projection (6).

## Revendications

1. Pomme de douche (1) ayant une partie de fond (4) présentant des orifices (3) de passage pour l'eau, constitués d'un matériau élastique, dans laquelle les orifices (3) de passage pour l'eau sortent sur le dessous (5) de la pomme de douche (1) et dépassent du dessous (5), caractérisée en ce que la partie de fond (4) présente au moins une projection (6) constituée approximativement en forme d'anneau, qui dépasse du dessous (5) de la pomme de douche (1) et, en ce que les orifices (3) de passage pour l'eau sont répartis sur la longueur de la projection (6).

2. Pomme de douche selon la revendication 1, caractérisée en ce que la projection (6) présente au moins un segment annulaire, mais prend de préférence la forme d'un anneau fermé.

3. Pomme de douche selon la revendication 1 ou 2, caractérisée en ce que les orifices (3) de passage pour l'eau sortent respectivement au niveau de la position la plus élevée de la projection (6), et les orifices (3) de passage pour l'eau sont répartis uniformément de préférence sur le pourtour de la projection (6), de préférence séparés par un angle d'arc de 6°.

4. Pomme de douche selon l'une quelconque des revendications 1 à 3, caractérisée en ce que la partie (4) inférieure est constituée sous forme d'anneau ou présente au moins une section de forme annulaire et de préférence présente une zone (7) constituée approximativement en forme de U en section, à laquelle se raccorde la projection (6).

5. Pomme de douche selon l'une quelconque des revendications 1 à 4, caractérisée en ce que les orifices (3) de passage pour l'eau présentent une section (9) qui se rétrécit dans le sens du débit et une section de sortie (10) se raccordant de préférence à la section (9) qui se rétrécit, qui présente une inclinaison (12) conformément à la direction de jet d'eau.

6. Pomme de douche selon l'une quelconque des revendications 1 à 5, caractérisée en ce que des orifices voisins (3) de passage pour l'eau présentent différentes directions de jet d'eau, la direction de jet d'eau des orifices de passage de l'eau (3) est de préférence comprise entre 0 et 16° par rapport à la verticale, des orifices (3) de passage pour l'eau voisins possèdent de préférence une disposition de jets qui se répète périodiquement avec des directions de jet d'eau de 8°, 5°, 8°, 5°, 8° et 2° et les orifices (3) de passage pour l'eau sont de préférence constitués de sorte à obtenir un débit régulier des orifices (3) de passage pour l'eau individuels, indépendamment de la direction de jet d'eau.

7. Pomme de douche selon l'une quelconque des revendications 1 à 6, caractérisée en ce que, au moins un renflement latéral (14) est prévu du côté intérieur et/ou du côté extérieur de la partie de fond (4) de forme annulaire et/ou de la projection (6).
